# FASCICULE DE BREVET EUROPEEN

(11) **EP 4 295 096 B1**
(45) Date de publication et mention de la délivrance du brevet: **02.04.2025**
(21) Numéro de dépôt: 22709278.0
(22) Date de dépôt: 14.02.2022
(51) Int. Cl.: F25J 1/00

(54) **PROCÉDÉ DE SÉPARATION D'AIR PAR DISTILLATION CRYOGÉNIQUE**
VERFAHREN ZUR LUFTTRENNUNG DURCH KRYOGENE DESTILLATION
METHOD FOR SEPARATING AIR BY CRYOGENIC DISTILLATION

(30) Priorité: 18.02.2021 FR 2101594
(43) Date de publication de la demande: 27.12.2023
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: DAVIDIAN, Benoit, 94503 Champigny sur Marne (FR)
(74) Mandataire: Air Liquide
(86) Numéro de dépôt international: PCT/EP2022/053473
(87) Numéro de publication internationale: WO 2022/175194

(56) Documents cités:
- EP-A1- 1 319 912
- EP-A1- 2 236 964
- EP-A2- 0 342 436
- EP-A2- 1 146 302
- WO-A1-2019/126927
- WO-A1-2020/128205
- WO-A2-2011/116981
- US-A- 5 228 296
- US-A- 5 513 497
- US-A- 5 979 182
- US-A1- 2011 146 344
- US-B1- 6 237 366
- ROHDE W: "LUFTZERLEGUNGSANLAGE MIT WECHSELSPEICHERUNG FUER VARIABLE SAUERSTOFFLIEFERUNG", BERICHTE AUS TECHNIK UND WISSENSCHAFT, LINDE AG. WIESBADEN, DE, no. 54, 1 January 1984 (1984-01-01), pages 18 - 20, XP000601860, ISSN: 0942-332X
- KLEIN HARALD ET AL: "Flexible Operation of Air Separation Units", CHEMBIOENG REVIEWS, vol. 8, no. 4, 1 August 2021 (2021-08-01), Hoboken, USA, pages 357 - 374, XP055856507, ISSN: 2196-9744, Retrieved from the Internet <URL:https://onlinelibrary.wiley.com/doi/full-xml/10.1002/cben.202100023> DOI: 10.1002/cben.202100023

## Description

La présente invention est relative à un procédé de séparation d'air par distillation cryogénique.

Un appareil de séparation comprend généralement une ligne d'échange où l'air à distiller se refroidit contre au moins deux produits de la distillation et un système de colonne, dont une première colonne opérant à une première pression et une deuxième colonne opérant à une deuxième pression plus basse que la première colonne.

La tête de la première colonne est thermiquement reliée à la cuve de la deuxième colonne.

WO19126927 décrit un appareil de séparation d'air par distillation cryogénique dans lequel la ligne d'échange principale est située sous le système de colonnes à distiller, et avec le bout chaud de l'échangeur disposé vers le bas.

L'air destiné à la première colonne se refroidit dans la ligne d'échange avant d'être envoyé dans la première colonne.

Au cours de son refroidissement, de bas en haut de la ligne d'échange principale, cet air se condense en partie. Il faut s'assurer que le liquide obtenu est bien entrainé par le gaz, pour éviter que le liquide stagne dans la ligne d'échange, et donc toute possibilité d'enrichissement local en oxygène et impuretés secondaires de l'air (typiquement CₙH ₘ) qui présente un risque de sécurité.

Obtenir une vitesse suffisante de gaz, et ce y compris en marche réduite implique d'avoir des pertes de charges importantes sur l'air destiné à la première colonne, ce qui est couteux en énergie.

Dans un appareil de séparation d'air, le liquide de cuve (LR) de la première colonne est détendu et envoyé à un point intermédiaire de la deuxième colonne. Le liquide de tête (LP) de la première colonne est détendu et envoyé à la tête de la deuxième colonne. Les deux liquides sont sousrefroidis dans un échangeur de chaleur contre un gaz de tête de la deuxième colonne.

Dans cet échangeur appelé sous-refroidisseur, notamment dans une configuration courants-croisés, le refroidissement du liquide de tête enrichi en azote appelé liquide pauvre LP et le liquide de cuve enrichi en oxygène appelé liquide riche LR se fait en deux sections distinctes, comme si on avait deux échangeurs en série. Cela signifie que le liquide enrichi en oxygène est refroidi à une température supérieure à celle d'entrée du liquide de tête de la première colonne. Dans cette configuration, on n'épuise pas complètement le froid disponible dans le résiduaire.

Le sous-refroidisseur classique est illustré à la page 96 de « Industrial Gas Handbook » de Kerry, CRC Press 2007. La disposition exacte des fluides n'est pas toujours illustrée dans des brevets ou d'autres documents pour des raisons de simplification des figures.

Par ailleurs, l'échappement de la turbine d'insufflation est envoyé directement dans la deuxième colonne, pour des raisons de simplicité. On envoie un gaz relativement chaud dans la deuxième colonne.

Cela a pour conséquence de réduire la récupération frigorifique des fluides froids et nécessite de condenser en partie (typiquement autour de 1 à 2%) l'air qui sort de la ligne d'échange principale et qui va vers la cuve de la première colonne.

EP0342436A2 divulgue un procédé de séparation d'air selon le préambule de la revendication 1.

L'invention consiste à alimenter la colonne par au moins un débit d'air à une température supérieure à 1°C, voire 2°C par rapport à sa température de rosée, y compris dans les marches réduites de l'appareil. Cette mise en œuvre permet d'éviter de condenser l'air destiné à la première colonne dans la ligne d'échange principale. Ainsi l'air sort de la ligne d'échange principale à une température supérieure à 1°C, voire 2°C par rapport à sa température de rosée.

Un moyen de s'assurer que l'air destiné à la première colonne soit suffisamment au-dessus du point de rosée est de pousser le refroidissement de certains fluides entrants dans le système de distillation, ainsi que des fluides internes au système de distillation. On peut dans ce cas dimensionner une ligne d'échange avec de très faibles pertes de charge, sans avoir à prendre en compte un critère d'entrainement de liquide vis-à-vis de la sécurité.

Il s'agit de récupérer le plus possible de froid des fluides issus de la distillation (azote résiduaire, oxygène, azote à la deuxième pression plus pur que l'azote résiduaire).

Une variante pour assurer que l'air destiné à la première colonne soit suffisamment au-dessus du point de rosée consiste à modifier le sousrefroidissement afin de réduire la température d'un liquide rentrant dans la deuxième colonne.

Dans le sous-refroidisseur, le refroidissement du liquide enrichi en oxygène est poussé de façon à sortir à une température inférieure à celle d'entrée du liquide enrichi. On a donc une zone commune dans le sous-refroidisseur où les deux liquides sont refroidis à la fois contre au moins un débit d'azote provenant de la deuxième colonne.

Selon une autre variante, dans la ligne d'échange, l'échappement de la turbine est renvoyé vers la ligne d'échange pour se refroidir contre l'azote résiduaire (et éventuellement l'azote plus pur provenant de la deuxième colonne) et contre l'oxygène.

Selon un objet de l'invention, il est prévu un procédé de séparation d'air par distillation cryogénique dans un système de colonnes comprenant une première colonne opérant à une première pression et une deuxième colonne opérant à une deuxième pression plus basse que la première pression, la tête de la première colonne étant thermiquement reliée à la cuve de la deuxième colonne dans lequel :
i. un débit d'air épuré en eau et en dioxyde de carbone est refroidi dans un échangeur de chaleur et est envoyé à la première colonne sous forme gazeuse
ii. un liquide enrichi en oxygène est soutiré de la cuve de la première colonne et envoyé à la deuxième colonne après avoir été sousrefroidi dans un sousrefroidisseur
iii. un liquide enrichi en azote est soutiré de la partie supérieure de la première colonne et envoyé à la deuxième colonne après avoir été sousrefroidi dans le sousrefroidisseur
iv. un gaz riche en azote et un fluide riche en oxygène sont soutirés de la deuxième colonne et se réchauffent dans l'échangeur de chaleur
v. l'échangeur de chaleur est disposé en dessous de la première colonne qui est elle-même disposée en dessous de la deuxième colonne, le débit d'air se refroidissant dans l'échangeur en circulant vers le haut
vi. la température T1 à laquelle le débit d'air sort de l'échangeur de chaleur et rentre dans la première colonne est supérieure d'au moins 1°C, de préférence d'au moins 2°C à la température de rosée du débit d'air.

Selon d'autres aspects facultatifs :
- un autre débit d'air épuré en eau et en dioxyde de carbone est refroidi dans l'échangeur de chaleur, sort de l'échangeur de chaleur à une température T2, est détendu dans une turbine, est renvoyé à l'échangeur de chaleur à une température T3 et est refroidi dans l'échangeur jusqu'à une température T4 avant d'être envoyé à la deuxième colonne sous forme gazeuse, la température T2 étant supérieure à T1.
- T4 est supérieure d'au moins 1°C, de préférence d'au moins 2°C à la température de rosée du débit détendu
- T4 est supérieure, inférieure ou égale à T1
- un autre débit d'air épuré en eau et en dioxyde de carbone substantiellement à la deuxième pression est refroidi dans l'échangeur de chaleur jusqu'à une température supérieure d'au moins 1°C, de préférence d'au moins 2°C à sa température de rosée et envoyé à la deuxième colonne sans avoir été détendu.
- le liquide enrichi en oxygène est refroidi dans le sousrefroidisseur jusqu'à une température inférieure à celle à laquelle le liquide enrichi en azote rentre dans le sousrefroidisseur, les deux liquides sousrefroidis étant détendus chacun dans une vanne respective avant d'être envoyés à la deuxième colonne.
- la première colonne et éventuellement la deuxième colonne sont alimentées en air uniquement par des débits d'air gazeux
- la première colonne et la deuxième colonne ne produisent que des débits gazeux comme produits finaux.
- l'échangeur de chaleur et le sous-refroidisseur sont constitués par un seul corps de plaques d'aluminium brasées ensemble.
- la perte de charge du débit d'air épuré en eau et en dioxyde de carbone destiné à la première colonne en se refroidissant dans l'échangeur de chaleur ne dépasse pas 120 mbar, voire 100 mbar.
- un débit de liquide est soutiré à un niveau intermédiaire de la première colonne, est sousrefroidi dans le sousrefroidisseur jusqu'à une température intermédiaire entre celle de sortie de sousrefroidisseur du liquide enrichi en oxygène et celle de sortie de sousrefroidisseur du liquide enrichi en azote et envoyé à la deuxième colonne.

L'invention sera décrite de manière plus détaillée en se référant à la figure.

[Fig.1] représente un procédé selon l'invention.

Le procédé utilise un système de colonnes comprenant une première colonne K1 opérant à une première pression et une deuxième colonne K2 opérant à une deuxième pression plus basse que la première pression. La première colonne K1 est thermiquement reliée à la deuxième colonne K2 par un vaporiseur de cuve de la deuxième colonne.

La première colonne est disposée en dessous de la deuxième colonne K2 et la tête de la première colonne étant thermiquement reliée à la cuve de la deuxième colonne. Un échangeur de chaleur E à plaques aluminium brasées est disposé en dessous de la première colonne K1.

Un débit d'air 1 est comprimé par le compresseur 3 à la première pression, refroidi par le refroidisseur 5 et épuré en eau et en dioxyde de carbone dans l'unité d'épuration 7. Pour se refroidir, l'air est envoyé au bout chaud de l'échangeur E en bas de l'échangeur et monte vers le haut, puisque le bout froid de l'échangeur se trouve en haut.

L'air épuré 9 se refroidit dans l'échangeur de chaleur E et est divisé en deux à une température T2 qui est une température intermédiaire de l'échangeur E. Une partie 11 de l'air poursuit son refroidissement dans l'échangeur jusqu'à une température T1 supérieure d'au moins 1°C, de préférence d'au moins 2°C à la température de rosée de la fraction d'air 9.

A cette température T1, elle sort de l'échangeur E et est envoyée en cuve de la colonne K1 comme débit gazeux d'alimentation.

La perte de charge de l'air 9, 11 traversant l'échangeur E ne dépasse pas 120, voire 100 mbar.

L'air se sépare dans la première colonne pour former un liquide 10 enrichi en oxygène en cuve et un liquide enrichi en azote 12 en tête. Le liquide 10 et le liquide 12 sont envoyés à un sousrefroidisseur S où se réchauffe au moins un débit d'azote gazeux 15 provenant de la deuxième colonne K2. Le liquide 10 rentre dans le sous-refroidisseur au bout chaud de celui-ci et est refroidi jusqu' à une température inférieure à celle à laquelle le liquide 12 rentre dans le sousrefroidisseur S. Le liquide 12 sort du bout froid du sous-refroidisseur. Le liquide sousrefroidi 10 et le liquide sous refroidi 12 sont chacun détendu dans une vanne et le liquide 10 est envoyé à un niveau de la deuxième colonne K2 et le liquide 12 est envoyé à un niveau de la deuxième colonne K2 supérieur à celui auquel rentre le liquide 10. Ainsi le sousrefroidisseur comprend une section où les liquides 10 et 12 se refroidissent tous deux contre l'azote 15. Le sous-refroidisseur S peut être placé à côté de la colonne K1 et avoir son bout chaud disposé vers le bas.

Une partie 13 de l'air à la température T2 est détendue dans une turbine T sans avoir été comprimée en aval de l'échangeur, est renvoyée à l'échangeur de chaleur E à une température T3 et est refroidie dans l'échangeur E à une température T4 avant d'être envoyé à la deuxième colonne sous forme gazeuse, la température T2 étant supérieure à T1. T4 peut être supérieure, égale ou inférieure à T1. T4 est supérieure d'au moins 1°C, de préférence d'au moins 2°C à la température de rosée du débit détendu 13. La partie 13 sort au bout froid de l'échangeur E et est envoyée directement à la deuxième colonne K2 sous forme gazeuse à un niveau en dessous de l'arrivée du liquide détendu 10. Comme pour l'air 11, la partie 13 se refroidit dans l'échangeur en allant vers le haut.

La colonne K2 sépare les débits 10 et 12 par distillation pour former un gaz 15 enrichi en azote en tête de colonne et un gaz enrichi en oxygène 17 en bas de la colonne. Le gaz 17 se réchauffe en descendant dans l'échangeur E et ensuite sert de produit du procédé.

Le gaz 15 réchauffé dans le sousrefroidisseur et ensuite en descendant dans l'échangeur E est divisé en deux, une partie servant à régénérer l'épuration 7 et le reste servant de produit ou de résiduaire.

Ici la première colonne K1 est alimentée en air uniquement par des débits d'air gazeux.

La deuxième colonne K2 pourrait aussi est alimentée en air, dans ce cas ce serait une alimentation en air gazeux exclusivement.

Le procédé ne produit que des débits gazeux 15, 17 comme produits finaux. La purge du condenseur de cuve de la colonne K2 n'est pas considérée comme un produit final.

Le sous-refroidisseur S peut être intégré à la ligne d'échange principale E. Cela permet d'encore mieux optimiser l'épuisement des fluides froids 15, 17 issus de la distillation (éventuellement aussi de l'azote pur provenant de la deuxième colonne K2) pour refroidir le plus possible les liquides riche et pauvre 10, 12 et l'air à la deuxième pression issu d'une turbine d'insufflation.

En plus des fluides 15, 17, un débit d'air liquéfié soutiré de la colonne K1 peut être sousrefroidi dans le sousrefroidisseur S avant d'être envoyé à la colonne K2.

[Fig.1] montre une possibilité pour l'alimentation du procédé en air. D'autres variantes sont également possibles, par exemple celle de FR3090831, utilisant un système de colonnes comprenant une première colonne opérant à une première pression et une deuxième colonne opérant à une deuxième pression plus basse que la première colonne, la tête de la première colonne étant thermiquement reliée à la cuve de la deuxième colonne.

Dans ce cas, trois débits d'air sont utilisés. L'air est comprimé jusqu'à la pression de la deuxième colonne et puis épuré. Ensuite l'air est divisé en deux, une partie étant refroidie à la pression de la deuxième colonne et envoyée à la deuxième colonne en montant dans l'échangeur. La température finale en sortant de l'échangeur sera est supérieure d'au moins 1°C, de préférence d'au moins 2°C à sa température de rosée à la deuxième pression.

L'autre partie est surpressée à la pression de la première colonne. Une fraction de cette partie se refroidit dans l'échangeur en montant et en sort à une température T1 supérieure d'au moins 1°C, de préférence d'au moins 2°C à la température de rosée de la fraction d'air.

Le reste de la partie est refroidi dans l'échangeur jusqu'à une température T2, détendu dans une turbine d'insufflation, renvoyé dans l'échangeur à une température T3, refroidi jusqu'au bout froid de l'échangeur de chaleur à une température T4 et envoyé à la deuxième colonne. T4 est supérieure d'au moins 1°C, de préférence d'au moins 2°C à la température de rosée.

## Revendications

1. Procédé de séparation d'air par distillation cryogénique dans un système de colonnes comprenant une première colonne (K1) opérant à une première pression et une deuxième colonne (K2) opérant à une deuxième pression plus basse que la première pression, la tête de la première colonne étant thermiquement reliée à la cuve de la deuxième colonne dans lequel :
i. un débit d'air (11) épuré en eau et en dioxyde de carbone est refroidi dans un échangeur de chaleur (E) et est envoyé à la première colonne sous forme gazeuse
ii. un liquide enrichi en oxygène (10) est soutiré de la cuve de la première colonne et envoyé à la deuxième colonne après avoir été sousrefroidi dans un sousrefroidisseur (S)
iii. un liquide enrichi en azote (12) est soutiré de la partie supérieure de la première colonne et envoyé à la deuxième colonne après avoir été sousrefroidi dans le sousrefroidisseur
iv. un gaz riche en azote (15) et un fluide riche en oxygène (17) sont soutirés de la deuxième colonne et se réchauffent dans l'échangeur de chaleur **caractérisé en ce que**
v. l'échangeur de chaleur est disposé en dessous de la première colonne qui est elle-même disposée en dessous de la deuxième colonne, le débit d'air se refroidissant dans l'échangeur en circulant vers le haut
vi. la température T1 à laquelle le débit d'air (11) sort de l'échangeur de chaleur et rentre dans la première colonne est supérieure d'au moins 1°C à la température de rosée du débit d'air.

2. Procédé selon la revendication 1 dans lequel la température T1 à laquelle le débit d'air (11) sort de l'échangeur de chaleur et rentre dans la première colonne est supérieure d'au moins 2°C à la température de rosée du débit d'air

3. Procédé selon la revendication 1 ou 2 dans lequel un autre débit d'air (13) épuré en eau et en dioxyde de carbone est refroidi dans l'échangeur de chaleur (E), sort de l'échangeur de chaleur à une température T2, est détendu dans une turbine (T), est renvoyé à l'échangeur de chaleur à une température T3 et est refroidi dans l'échangeur jusqu'à une température T4 avant d'être envoyé à la deuxième colonne (K2) sous forme gazeuse, la température T2 étant supérieure à T1.

4. Procédé selon la revendication 3 dans lequel T4 est supérieure d'au moins 1°C à la température de rosée du débit détendu (13).

5. Procédé selon la revendication 4 dans lequel T4 est supérieure d'au moins 2°C à la température de rosée du débit détendu (13).

6. Procédé selon la revendication 1 dans lequel un autre débit d'air épuré en eau et en dioxyde de carbone substantiellement à la deuxième pression est refroidi dans l'échangeur de chaleur jusqu'à une température supérieure d'au moins 1°C à sa température de rosée et envoyé à la deuxième colonne sans avoir été détendu.

7. Procédé selon la revendication 6 dans lequel un autre débit d'air épuré en eau et en dioxyde de carbone substantiellement à la deuxième pression est refroidi dans l'échangeur de chaleur jusqu'à une température supérieure d'au moins 2°C à sa température de rosée et envoyé à la deuxième colonne sans avoir été détendu.

8. Procédé selon l'une des revendications précédentes dans lequel le liquide enrichi en oxygène (10) est refroidi dans le sousrefroidisseur jusqu'à une température inférieure à celle à laquelle le liquide enrichi en azote rentre dans le sousrefroidisseur, les deux liquides sousrefroidis étant détendus chacun dans une vanne respective avant d'être envoyés à la deuxième colonne (K2).

9. Procédé selon l'une des revendications précédentes dans lequel la première colonne (K1) et éventuellement la deuxième colonne (K2) sont alimentées en air uniquement par des débits d'air gazeux.

10. Procédé selon l'une des revendications précédentes dans lequel la première colonne (K1) et la deuxième colonne (K2) ne produisent que des débits gazeux comme produits finaux.

11. Procédé selon l'une des revendications précédentes dans lequel l'échangeur de chaleur (E) et le sous-refroidisseur (S) sont constitués par un seul corps de plaques d'aluminium brasées ensemble.

12. Procédé selon l'une des revendications précédentes dans lequel la perte de charge du débit d'air (11) épuré en eau et en dioxyde de carbone destiné à la première colonne en se refroidissant dans l'échangeur de chaleur ne dépasse pas 120 mbar.

13. Procédé selon la revendication 12 dans lequel la perte de charge du débit d'air (11) épuré en eau et en dioxyde de carbone destiné à la première colonne en se refroidissant dans l'échangeur de chaleur ne dépasse pas 100 mbar.

14. Procédé selon l'une des revendications précédentes dans lequel un débit de liquide est soutiré à un niveau intermédiaire de la première colonne (K1), est sousrefroidi dans le sousrefroidisseur (S) jusqu'à une température intermédiaire entre celle de sortie de sousrefroidisseur du liquide enrichi en oxygène et celle de sortie de sousrefroidisseur du liquide enrichi en azote et envoyé à la deuxième colonne (K2).

## Patentansprüche

1. Verfahren zur Zerlegung von Luft durch kryogene Destillation in einem Kolonnensystem, umfassend eine erste Kolonne (K1), die bei einem ersten Druck arbeitet, und eine zweite Kolonne (K2), die bei einem zweiten Druck arbeitet, der niedriger als der erste Druck ist, wobei der Kopf der ersten Kolonne thermisch mit dem Sumpf der zweiten Kolonne verbunden ist, wobei:
i. ein an Wasser und an Kohlendioxid gereinigter Luftstrom (11) in einem Wärmetauscher (E) gekühlt wird und in gasförmiger Form zu der ersten Kolonne geleitet wird
ii. eine an Sauerstoff angereicherte Flüssigkeit (10) aus dem Sumpf der ersten Kolonne abgezogen wird und zu der zweiten Kolonne geleitet wird, nachdem sie in einem Unterkühler (S) unterkühlt worden ist
iii. eine an Stickstoff angereicherte Flüssigkeit (12) aus dem oberen Teil der ersten Kolonne abgezogen wird und zu der zweiten Kolonne geleitet wird, nachdem sie in dem Unterkühler unterkühlt worden ist
iv. ein stickstoffreiches Gas (15) und ein sauerstoffreiches Fluid (17) aus der zweiten Kolonne abgezogen werden und sich in dem Wärmetauscher erwärmen, **dadurch gekennzeichnet, dass**
v. der Wärmetauscher unterhalb der ersten Kolonne angeordnet ist, die wiederum unterhalb der zweiten Kolonne angeordnet ist, wobei sich der Luftstrom in dem Tauscher beim Aufwärtsströmen abkühlt
vi. die Temperatur T1, mit welcher der Luftstrom (11) aus dem Wärmetauscher austritt und in die erste Kolonne eintritt, um mindestens 1 °C über dem Taupunkt des Luftstroms liegt.

2. Verfahren nach Anspruch 1, wobei die Temperatur T1, mit welcher der Luftstrom (11) aus dem Wärmetauscher austritt und in die erste Kolonne eintritt, um mindestens 2 °C über dem Taupunkt des Luftstroms liegt.

3. Verfahren nach Anspruch 1 oder 2, wobei ein weiterer an Wasser und an Kohlendioxid gereinigter Luftstrom (13) in dem Wärmetauscher (E) gekühlt wird, aus dem Wärmetauscher mit einer Temperatur T2 austritt, in einer Turbine (T) entspannt wird, zu dem Wärmetauscher mit einer Temperatur T3 zurückgeleitet wird und in dem Tauscher bis auf eine Temperatur T4 gekühlt wird, bevor er in gasförmiger Form zu der zweiten Kolonne (K2) geleitet wird, wobei die Temperatur T2 höher als T1 ist.

4. Verfahren nach Anspruch 3, wobei T4 um mindestens 1 °C über dem Taupunkt des entspannten Stroms (13) liegt.

5. Verfahren nach Anspruch 4, wobei T4 um mindestens 2 °C über dem Taupunkt des entspannten Stroms (13) liegt.

6. Verfahren nach Anspruch 1, wobei ein weiterer an Wasser und an Kohlendioxid gereinigter Luftstrom mit im Wesentlichen dem zweiten Druck in dem Wärmetauscher bis auf eine Temperatur gekühlt wird, die um mindestens 1 °C über seinem Taupunkt liegt, und zu der zweiten Kolonne geleitet wird, ohne entspannt worden zu sein.

7. Verfahren nach Anspruch 6, wobei ein weiterer an Wasser und an Kohlendioxid gereinigter Luftstrom mit im Wesentlichen dem zweiten Druck in dem Wärmetauscher bis auf eine Temperatur gekühlt wird, die um mindestens 2 °C über seinem Taupunkt liegt, und zu der zweiten Kolonne geleitet wird, ohne entspannt worden zu sein.

8. Verfahren nach einem der vorhergehenden Ansprüche, wobei die an Sauerstoff angereicherte Flüssigkeit (10) in dem Unterkühler bis auf eine Temperatur gekühlt wird, die geringer ist als die, mit der die an Stickstoff angereicherte Flüssigkeit in den Unterkühler eintritt, wobei jede der beiden unterkühlten Flüssigkeiten in einem jeweiligen Ventil entspannt wird, bevor sie zu der zweiten Kolonne (K2) geleitet werden.

9. Verfahren nach einem der vorhergehenden Ansprüche, wobei die erste Kolonne (K1) und gegebenenfalls die zweite Kolonne (K2) nur durch gasförmige Luftströme mit Luft versorgt werden.

10. Verfahren nach einem der vorhergehenden Ansprüche, wobei die erste Kolonne (K1) und die zweite Kolonne (K2) nur gasförmige Ströme als Endprodukte erzeugen.

11. Verfahren nach einem der vorhergehenden Ansprüche, wobei der Wärmetauscher (E) und der Unterkühler (S) aus einem einzigen Körper aus zusammengelöteten Aluminiumplatten bestehen.

12. Verfahren nach einem der vorhergehenden Ansprüche, wobei der Druckverlust des für die erste Kolonne bestimmten, an Wasser und an Kohlendioxid gereinigten Luftstroms (11) beim Abkühlen in dem Wärmetauscher 120 mbar nicht übersteigt.

13. Verfahren nach Anspruch 12, wobei der Druckverlust des für die erste Kolonne bestimmten, an Wasser und an Kohlendioxid gereinigten Luftstroms (11) beim Abkühlen in dem Wärmetauscher 100 mbar nicht übersteigt.

14. Verfahren nach einem der vorhergehenden Ansprüche, wobei ein Flüssigkeitsstrom auf einer Zwischenebene der ersten Kolonne (K1) abgezogen wird, in dem Unterkühler (S) bis auf eine Zwischentemperatur zwischen der Unterkühleraustrittstemperatur der an Sauerstoff angereicherten Flüssigkeit und der Unterkühleraustrittstemperatur der an Stickstoff angereicherten Flüssigkeit unterkühlt wird und zu der zweiten Kolonne (K2) geleitet wird.

## Claims

1. Method for separating air by cryogenic distillation in a column system comprising a first column (K1) operating at a first pressure and a second column (K2) operating at a second pressure lower than the first pressure, the top of the first column being thermally coupled to the bottom of the second column, wherein:
i. an air flow (11) purified of water and carbon dioxide is cooled in a heat exchanger (E) and is sent to the first column in gaseous form
ii. an oxygen-enriched liquid (10) is withdrawn from the bottom of the first column and sent to the second column after having been subcooled in a subcooler (S)
iii. a nitrogen-enriched liquid (12) is withdrawn from the upper part of the first column and sent to the second column after having been subcooled in the subcooler
iv. a nitrogen-rich gas (15) and an oxygen-rich fluid (17) are withdrawn from the second column and heat up in the heat exchanger, **characterized in that**
v. the heat exchanger is disposed below the first column, which is itself disposed below the second column, the air flow cooling in the heat exchanger by rising
vi. the temperature T1 at which the air flow (11) leaves the heat exchanger and enters the first column is at least 1°C higher than the dew point of the air flow.

2. Method according to Claim 1, wherein the temperature T1 at which the air flow (11) leaves the heat exchanger and enters the first column is at least 2°C higher than the dew point of the air flow.

3. Method according to Claim 1 or 2, wherein another air flow (13) purified of water and carbon dioxide is cooled in the heat exchanger (E), leaves the heat exchanger at a temperature T2, is expanded in a turbine (T), is returned to the heat exchanger at a temperature T3 and is cooled in the exchanger to a temperature T4 before being sent to the second column (K2) in gaseous form, the temperature T2 being higher than T1.

4. Method according to Claim 3, wherein T4 is at least 1°C higher than the dew point of the expanded flow (13).

5. Method according to Claim 4, wherein T4 is at least 2°C higher than the dew point of the expanded flow (13).

6. Method according to Claim 1, wherein another air flow purified of water and carbon dioxide substantially at the second pressure is cooled in the heat exchanger to a temperature at least 1°C higher than its dew point and sent to the second column without having been expanded.

7. Method according to Claim 6, wherein another air flow purified of water and carbon dioxide substantially at the second pressure is cooled in the heat exchanger to a temperature at least 2°C higher than its dew point and sent to the second column without having been expanded.

8. Method according to one of the preceding claims, wherein the oxygen-enriched liquid (10) is cooled in the subcooler to a temperature lower than that at which the nitrogen-enriched liquid enters the subcooler, the two subcooled liquids each being expanded in a respective valve before being sent to the second column (K2).

9. Method according to one of the preceding claims, wherein the first column (K1) and potentially the second column (K2) are supplied with air solely by gaseous air flows.

10. Method according to one of the preceding claims, wherein the first column (K1) and the second column (K2) only produce gaseous flows as final products.

11. Method according to one of the preceding claims, wherein the heat exchanger (E) and the subcooler (S) are constituted by a single body of aluminium plates that are brazed together.

12. Method according to one of the preceding claims, wherein the pressure drop of the air flow (11) purified of water and carbon dioxide intended for the first column by cooling in the heat exchanger does not exceed 120 mbar.

13. Method according to Claim 12, wherein the pressure drop of the air flow (11) purified of water and carbon dioxide intended for the first column by cooling in the heat exchanger does not exceed 100 mbar.

14. Method according to one of the preceding claims, wherein a liquid flow is withdrawn at an intermediate level of the first column (K1), is subcooled in the subcooler (S) to an intermediate temperature between that at the outlet of the subcooler of the oxygen-enriched liquid and that at the outlet of the subcooler of the nitrogen-enriched liquid, and sent to the second column (K2) .
